# EUROPÄISCHE PATENTSCHRIFT

(11) **EP 3 568 884 B1**
(45) Veröffentlichungstag und Bekanntmachung des Hinweises auf die Patenterteilung: **14.04.2021**
(21) Anmeldenummer: 18700459.3
(22) Anmeldetag: 04.01.2018
(51) Int. Cl.: H01R 12/91, H01R 13/631

(54) **ELEKTRISCHER STECKER EINER ELEKTRISCHEN STECKVERBINDUNG BESTEHEND AUS DEM STECKER UND EINEM GEGENSTECKER**
ELECTRIC PLUG OF AN ELECTRIC PLUG CONNECTION COMPRISING THE PLUG AND A MATING PLUG
CONNECTEUR ÉLECTRIQUE D'UNE LIAISON ÉLECTRIQUE ENFICHABLE CONSTITUÉE DU CONNECTEUR ET D'UN CONNECTEUR HOMOLOGUE

(30) Priorität: 12.01.2017 DE 102017100538
(43) Veröffentlichungstag der Anmeldung: 20.11.2019
(73) Patentinhaber: KNORR-BREMSE Systeme für Nutzfahrzeuge GmbH, 80809 München (DE)
(72) Erfinder: BEHRENDT, Norbert, 90547 Stein (DE); SCHNEIDER, Jörg, 71701 Schwieberdingen (DE); RICHTER, André, 71636 Ludwigsburg (DE)
(86) Internationale Anmeldenummer: PCT/EP2018/050174
(87) Internationale Veröffentlichungsnummer: WO 2018/130452

(56) Entgegenhaltungen:
- EP-A1- 0 301 721
- WO-A1-2008/049610
- WO-A2-2010/094481
- DE-A1-102006 013 948
- DE-A1-102009 029 545
- DE-A1-102015 209 401
- US-A1- 2014 011 396

## Beschreibung

Die Erfindung betrifft einen elektrischen Stecker einer elektrischen Steckverbindung bestehend aus dem Stecker und einem Gegenstecker, wobei beim Ineinanderstecken eine elektrische Verbindung zwischen elektrischen Steckkontakten des Steckers und Gegenkontakten des Gegensteckers zustande kommt, gemäß dem Oberbegriff von Anspruch 1.

Weiterhin betrifft die Erfindung auch eine elektrische Steckverbindung aus dem Stecker und einem Gegenstecker, wobei beim Ineinanderstecken eine elektrische Verbindung zwischen elektrischen Steckkontakten des Steckers und Gegenkontakten des Gegensteckers zustande kommt, beinhaltend wenigstens einen solchen Stecker, gemäß Anspruch 18 sowie eine elektrische oder elektro-pneumatische Bremseinrichtung eines Fahrzeugs beinhaltend wenigstens eine solche elektrische Steckverbindung, gemäß Anspruch 19.

Ein solcher Stecker bzw. eine solche elektrische Steckverbindung ist beispielsweise aus DE 101 14 215 B4 bekannt. Dort sind die Steckerleiste und die Steckkontaktaufnahmekammer, welche dort zwei Teilkammerkörper mit jeweils einem Steckkontakt aufweist, einstückig ausgeführt. Eine solche Ausführung ist jedoch im Hinblick auf die einzuhaltenden Toleranzen nachteilig.

DE 10 2009 029 545 A1 offenbart einen Stecker mit zwei durch ein flexibles Verbindungselement verbundenen ersten und zweiten Steckkontakten, wobei die ersten Steckkontakte in einem ersten Gehäuse und die zweiten Steckkontakte in einem zweiten Gehäuse gehalten sind, welches gegenüber dem ersten Gehäuse schwimmend gelagert ist. Dadurch kann, wenn der Stecker mit einem Gegenstecker verbunden wird, ein Toleranzausgleich stattfinden Das Dokument DE102009029545 offenbart einen Stecker gemäß dem Oberbegriff des Anspruchs 1.

Der Erfindung liegt demgegenüber die Aufgabe zugrunde, einen elektrischen Stecker, eine elektrische Steckverbindung sowie eine elektrische oder elektro-pneumatische Bremseinrichtung eines Fahrzeugs der eingangs erwähnten Art derart weiter zu bilden, dass er bzw. sie geringere Anforderungen an die Fertigungstoleranzen stellt.

Diese Aufgabe wird erfindungsgemäß durch die Merkmale der Ansprüche 1, 18 und 19 gelöst.

### Offenbarung der Erfindung

Die Erfindung geht von einem elektrischen Stecker einer elektrischen Steckverbindung aus dem Stecker und einem Gegenstecker aus, wobei beim Ineinanderstecken eine elektrische Verbindung zwischen elektrischen Steckkontakten des Steckers und Gegenkontakten des Gegensteckers zustande kommt. Der elektrische Stecker kann dabei als "männlicher" Stecker oder als "weiblicher" Stecker ausgebildet sein.

Der elektrische Stecker weist wenigstens Folgendes auf: Wenigstens eine Steckerleiste, in welcher mehrere zur elektrischen Verbindung mit Gegenkontakten des Gegensteckers vorgesehene elektrische Steckkontakte mit einem ersten Ende gehalten sind, wobei ein freies zweites Ende der elektrischen Steckkontakte jeweils von der Steckerleiste weg ragt, eine Steckkontaktaufnahmekammer, welche wenigstens zwei Teilkammerkörper aufweist, wobei in jede der Teilkammerkörper das freie zweite Ende wenigstens eines der elektrischen Steckkontakte hineinragt, wobei die Steckkontaktaufnahmekammer zu den freien zweiten Enden der elektrischen Steckkontakte hin offen ist.

Erfindungsgemäß stellen die Steckerleiste und die Steckkontaktaufnahmekammer getrennte Bauteile dar und sind miteinander verbunden, wobei wenigstens zwei Teilkammerkörper der Steckkontaktaufnahmekammer durch wenigstens ein elastisches Element miteinander verbunden sind, welches eine Relativbewegung der Teilkammerkörper wenigstens in einer zu den elektrischen Steckkontakten senkrechten Ebene und insbesondere auch in einer zur Steckerleiste senkrechten Ebene gestattet. Weiterhin ist dann auch eine Ausrichtung der wenigstens zwei Teilkammerkörper der Steckkontaktaufnahmekammer in Bezug zur Steckerleiste möglich.

Wenigstens ein Teilkammerkörper ist dann zu dem freien Ende des wenigstens einen elektrischen Steckkontakte hin offen, welches er kammert. Jeder Teilkammerkörper kammert freie zweite Enden einer bestimmten Anzahl n von elektrischen Steckkontakten und bildet dadurch insbesondere einen Teilkammerkörper eines (eigenen) n-poligen Teilsteckers aus, wobei n eine Zahl größer oder gleich 1 ist.

Dadurch wird es möglich, elektrische Stecker mit einer Steckkontaktaufnahmekammer mit mehreren Teilkammerkörpern herzustellen, ohne dass an die Fertigungstoleranzen im Hinblick auf die Abstände der Teilkammerkörper zueinander hohe Ansprüche gestellt werden müssten. Denn das wenigstens eine elastische Element, welches jeweils zwei Teilkammerkörper miteinander verbindet gestattet einen Toleranzausgleich wenigstens in der Ebene senkrecht zu den elektrischen Steckkontakten.

Wenn weiterhin beispielsweise die Steckerleiste wenigstens eine mit einer Elektronikschaltung bestückte Leiterplatte trägt, an welcher das erste Ende wenigstens eines elektrischen Steckkontakts angeschlossen ist, beispielsweise durch Einpressen des ersten Endes des wenigstens einen elektrischen Steckkontakts in die Leiterplatte, dann können in einem einzigen Löt- oder Einpressprozess die Steckerleiste und die Leiterplatte(n) unter den an die Reinheit der Fertigungsumgebung hohen Anforderungen beispielsweise in einem hierauf spezialisierten Elektronikunternehmen vorgefertigt werden. Anschließend daran kann dann die Verbindung zwischen der Steckerleiste und der Steckkontaktaufnahmekammer bzw. den wenigstens zwei Teilkammerkörpern in einer an die Reinheit der Fertigungsumgebung geringere Anforderungen stellenden Fertigungsumgebung beispielsweise beim Endkunden endgefertigt werden.

Durch die in den Unteransprüchen aufgeführten Maßnahmen sind vorteilhafte Weiterbildungen und Verbesserungen der Erfindung möglich.

Besonders bevorzugt die wenigstens zwei Teilkammerkörper der Steckkontaktaufnahmekammer Spritzgussformlinge aus Kunststoff, in welche jeweils wenigstens ein Abschnitt des elastischen Elements beim Spritzgießen der Teilkammern wenigstens teilweise in Teilkammerkörperwände der Teilkammerkörper eingespritzt ist. Dann erfolgt die Fertigung der Steckkontaktaufnahmekammer samt elastischem Element in einem einzigen Spritzgussfertigungsschritt.

Alternativ könnte das elastische Element durch jegliche andere Verbindung mit den Teilkammerkörpern verbunden sein, beispielsweise durch Reibschluss, Formschluss oder Stoffschluss (Kleben). Insbesondere könnte das wenigstens eine elastische Element oder auch nur ein Teil von ihm auch zwischen benachbarten Teilkammerkörpern geklemmt sein.

Bevorzugt wird das elastische Element durch einen thermoplastischen Elastomer gebildet, welcher beispielsweise als Profilstreifen mit T-förmigem Querschnitt geformt ist, wobei Querabschnitte des Profilstreifens mit T-förmigem Querschnitt jeweils wenigstens teilweise in eine Teilkammerwand eingespritzt sind und ein mittlerer Abschnitt zwischen den Teilkammerkörpern angeordnet ist.

Besonders bevorzugt stellt das elastische Element zusätzlich ein Dichtungselement dar, welches gegen die Steckerleiste und/oder gegen ein Gehäuse für die elektrische Steckverbindung dichtet. Damit übt das elastische Element eine vorteilhafte Doppelfunktion aus, indem es einerseits als Toleranzausgleich und andererseits zugleich als Dichtungselement dient.

Bevorzugt erstreckt sich wenigstens ein Teilkammerkörper der Steckkontaktaufnahmekammer über das freie zweite Ende des wenigstens einen elektrischen Steckkontakts hinaus. Gemäß einer Weiterbildung kann wenigstens ein Teilkammerkörper der Steckkontaktaufnahmekammer das freie zweite Enden des wenigstens einen elektrischen Steckkontakte mit radialem Abstand vollständig umschließen. Damit ist der wenigstens eine elektrische Steckkontakt mit Ausnahme der Öffnung zum freien zweiten Ende hin vollständig in dem Teilkammerkörper gekammert. Alternativ könnte das freie zweite Ende wenigstens eines elektrischen Steckkontakts auch über wenigstens einen Teilkammerkörper der Steckkontaktaufnahmekammer hinaus ragen.

Bevorzugt weist wenigstens ein Teilkammerkörper der Steckkontaktaufnahmekammer wenigstens ein Formschlusselement zum formschlüssigen Verbinden mit einem Gegenformschlusselement des Gegensteckers auf, insbesondere wenigstens einen Zapfen zum Einführen in eine Kulisse des Gegensteckers. Das Formschlusselement bzw. der Zapfen ist beispielsweise einstückig mit dem Teilkammerkörper ausgeführt und kann beispielsweise in einer vorspringenden Nase bestehen, welche zum Eingriff in eine komplementäre Kulisse im Gegenstecker vorgesehen ist, damit eine formschlüssige Verbindung zustande kommt.

Besonders bevorzugt sind die Steckerleiste einerseits und die die wenigstens zwei Teilkammerkörper der Steckkontaktaufnahmekammer andererseits miteinander durch einen ersten Presssitz verbunden, welcher insbesondere durch eine Schraubenverbindung hergestellt, verstärkt oder fixiert sein kann.

Gemäß einer bevorzugten Realisierung dieser Maßnahme können die wenigstens zwei Teilkammerkörper jeweils eine Durchgangsöffnung und die Steckerleiste wenigstens zwei Dome aufweisen, wobei jeweils ein Dom der Dome in jeweils einer Durchgangsöffnung eines Teilkammerkörpers durch den ersten Presssitz gehalten ist. Das elastische Element sorgt dabei auch für einen Ausgleich von Abstands- oder Achsfehlern zwischen den Teilkammerkörpern.

Bevorzugt können die Steckerleiste und die wenigstens zwei Teilkammerkörper der Steckkontaktaufnahmekammer eine Baueinheit bilden, welche an einem Gehäuse für den Stecker lösbar befestigt ist. Dabei kann die lösbare Befestigung der Baueinheit an dem Gehäuse für den Stecker durch einen zweiten Presssitz der Baueinheit in wenigstens einer Öffnung des Gehäuses für den Stecker realisiert sein.

Dabei können im Bereich des ersten zweiten Presssitzes und/oder des zweiten Presssitzes eingeschraubte Schrauben einer Schraubenverbindung zwischen der Steckerleiste einerseits und den wenigstens zwei Teilkammerkörpern der Steckkontaktaufnahmekammer andererseits eine den ersten Presssitz und/oder den zweiten Presssitz herstellende, sichernde oder dessen Pressung erhöhende Materialausdehnung bewirken, wobei diese Materialausdehnung eine radiale Verspannung des jeweiligen Innenteils im jeweiligen Außenteil des betreffenden Presssitzes bewirkt.

Besonders bevorzugt trägt die Steckerleiste wenigstens eine mit einer Elektronikschaltung bestückte Leiterplatte, an welcher das erste Ende wenigstens eines elektrischen Steckkontakts angeschlossen ist. Insbesondere kann auch je Teilkammerkörper eine eigene mit einer Elektronikschaltung bestückte Leiterplatte vorhanden sein. Dann ist jedem Teilstecker, welcher einen Teilkammerkörper und eine Anzahl n von elektrischen Steckkontakten aufweist eine eigene mit einer Elektronikschaltung bestückte Leiterplatte zugeordnet. Folglich ist es dann möglich, dass jeder der Teilstecker elektrische Signale einer Funktion überträgt oder vom Gegenstecker empfängt, welche in der jeweiligen Elektronikschaltung implementiert ist. Denkbar ist auch, dass die Elektronikschaltung eine Leistungselektronik oder eine Endstufe darstellt oder beinhaltet, so dass zusätzlich zu oder anstatt von Funktionssignalen durch den Teilstecker elektrische Ströme zum oder vom Gegenstecker übertragen werden. Die Leiterplatten mit den Elektronikschaltungen sind bevorzugt an einer von den Teilkammerkörpern weg weisenden Fläche der Steckleiste angeordnet.

Bevorzugt kann das erste Ende wenigstens eines elektrischen Steckkontakts an die mit der Elektronikschaltung bestückte Leiterplatte gelötet oder mit Presssitz kontaktiert sein.

Die Erfindung schlägt auch eine elektrische Steckverbindung aus dem Stecker und einem Gegenstecker vor, wobei beim Ineinanderstecken eine elektrische Verbindung zwischen elektrischen Steckkontakten des Steckers und Gegenkontakten des Gegensteckers zustande kommt, welche wenigstens einen oben beschriebenen Stecker beinhaltet.

Weiterhin schlägt die Erfindung auch eine elektrische oder Elektro-pneumatische Bremseinrichtung eines Fahrzeugs, insbesondere eine Parkbremseinrichtung vor, welche wenigstens eine oben beschrieben elektrische Steckverbindung beinhaltet.

Weitere die Erfindung verbessernde Maßnahmen werden nachstehend gemeinsam mit der Beschreibung eines Ausführungsbeispiels der Erfindung anhand der Zeichnung näher dargestellt.

In der ein Ausführungsbeispiel der Erfindung darstellenden Zeichnung zeigt
- Fig.lA: eine Vorderansicht eines elektrischen Steckers einer elektrischen Steckverbindung in Einbauposition an einem Gehäuse gemäß einer bevorzugten Ausführungsform der Erfindung;
- Fig.1B: eine Querschnittsdarstellung des Steckers von Fig.1;
- Fig.2A: eine Vorderansicht des elektrischen Steckers von Fig.1 und Fig.2 in separater Darstellung;
- Fig.2B: eine Seitenansicht des elektrischen Steckers von Fig.1 und Fig.2 in separater Darstellung;
- Fig.3: eine separate Darstellung eines Teilkammerkörpers einer Steckkontaktaufnahmekammer des Steckers.

### Beschreibung des Ausführungsbeispiels

In den **Fig. 1A** bis **Fig.3** ist eine bevorzugte Ausführungsform eines elektrischen Steckers 1 einer elektrischen Steckverbindung gezeigt, wie er zusammen mit einem hier nicht gezeigten Gegenstecker die elektrische Steckverbindung ausbildet. Bei dem Gegenstecker kann es sich bevorzugt auf einen Kabelbaumstecker handeln, welcher an einem Ende eines flexiblen Kabelbaums befestigt ist. Der elektrische Stecker 1 ist bevorzugt stationär an einem Gehäuse 2 fixiert und kann als "männlicher" Stecker oder als "weiblicher" Stecker ausgebildet sein. Die elektrische Steckverbindung ist hier bevorzugt Teil einer elektrischen Ausrüstung einer elektrischen oder elektro-pneumatischen Parkbremseinrichtung eines Fahrzeugs.

Der elektrische Stecker 1 weist eine Steckerleiste 4 auf, in welcher mehrere zur elektrischen Verbindung mit Gegenkontakten des Gegensteckers vorgesehene elektrische Steckkontakte 6 mit einem ersten Ende 8 gehalten sind. Die Steckerleiste 4 ist bevorzugt ein Spritzgußformling aus Kunststoff, wobei zumindest ein Teil der ersten Enden 8 der elektrischen Steckkontakte 6 beim Spritzgießen derart mit eingegossen werden, dass sie noch ein Stück weit aus einer von einer Steckkontaktaufnahmekammer 10 weg weisenden Fläche der Steckerleiste 4 herausragen. Freie zweite Enden 12 der elektrischen Steckkontakte 6 ragen jeweils von der Steckerleiste 4 weg.

Weiterhin weist der elektrische Stecker 1 die Steckkontaktaufnahmekammer 10 auf, welche hier beispielsweise zwei Teilkammerkörper 14a, 14b beinhaltet, wobei in jede der Teilkammerkörper 14a, 14b zweite freie Enden 12 einer bestimmten Anzahl von elektrischen Steckkontakten 6 hineinragen. Die Steckkontaktaufnahmekammer 10 ist zu den freien zweiten Enden 12 der elektrischen Steckkontakte 6 hin offen, damit die Gegenkontakte des Gegensteckers die freien zweiten Enden 12 der elektrischen Steckkontakte 6 kontaktieren können. Es ist dabei klar, dass auch mehr als zwei Teilkammerkörper 14a, 14b von der Steckkontaktaufnahmekammer 10 umfasst sein können.

Die beiden Teilkammerkörper 14a, 14b sind zu den freien zweiten Enden 12 derjenigen elektrischen Steckkontakte 6 hin offen, welches der betreffende Teilkammerkörper 14a oder 14b senkrecht zur Steckrichtung der elektrischen Steckkontakte 6 kammert. Jeder Teilkammerkörper 14a, 14b kammert hier beispielsweise freie zweite Enden 12 einer bestimmten Anzahl n von elektrischen Steckkontakten 6 und bildet dadurch insbesondere einen Teilkammerkörper 14a, 14b eines n-poligen Teilsteckers 15a, 15b aus, wobei n eine Zahl größer oder gleich 1 ist.

Bevorzugt erstrecken sich die beiden Teilkammerkörper 14a, 14b der Steckkontaktaufnahmekammer über die freien zweiten Enden 12 der elektrischen Steckkontakte 6 hinaus und überragen diese. Auch umschließen beispielsweise die beiden Teilkammerkörper 14a, 14b der Steckkontaktaufnahmekammer 10 jeweils die freien zweiten Enden 12 der zugeordneten elektrischen Steckkontakte 6 vollständig. Alternativ könnten die freien zweiten Enden 12 der elektrischen Steckkontakte 6 auch jeweils über den betreffenden Teilkammerkörper 14a, 14b der Steckkontaktaufnahmekammer 10 hinaus ragen.

Bevorzugt weisen die Teilkammerkörper 14a, 14b der Steckkontaktaufnahmekammer 10 Zapfen 16 zum formschlüssigen Eingriff in eine Kulisse des Gegensteckers auf. Die Zapfen 16 sind beispielsweise einstückig mit den Teilkammerkörpern 14a, 14b ausgeführt, springen wie hier gezeigt nach radial außen vor und sind zum formschlüssigen Eingriff in eine komplementäre Kulisse im Gegenstecker vorgesehen, damit durch Einschieben und Relativdrehung von Stecker und Gegenstecker eine formschlüssige Verbindung zustande kommt.

Besonders bevorzugt trägt die Steckerleiste 4 hier beispielsweise zwei jeweils mit einer Elektronikschaltung bestückte Leiterplatten 18a, 18b, an welcher die ersten Enden 8 der elektrischen Steckkontakte 6 angeschlossen sind. Dabei ist insbesondere je Teilkammerkörper 14a, 14b eine eigene mit einer Elektronikschaltung bestückte Leiterplatte 18a, 18b vorgesehen. Dann ist bevorzugt jedem Teilstecker 15a, 15b, welcher einen Teilkammerkörper 14a, 14b und eine Anzahl n von elektrischen Steckkontakten 6 aufweist, eine eigene mit einer Elektronikschaltung bestückte Leiterplatte 18a, 18b zugeordnet. Die elektrischen Steckkontakte 6 sind insbesondere parallel zu den Steckerachsen 32 der Teilstecker 15a, 15b. Alternativ könnte auch nur eine einzige Leiterplatte für beide Teilkammerkörper 14a, 14b vorgesehen sein, an welcher dann sämtliche erste Enden 8 der elektrischen Steckkontakte 6 angeschlossen sind.

Folglich ist es dann möglich, dass jeder der Teilstecker 15a, 15b elektrische Signale einer Funktion überträgt oder vom Gegenstecker empfängt, welche in der jeweiligen Elektronikschaltung implementiert ist. Denkbar ist auch, dass die Elektronikschaltung eine Leistungselektronik oder eine Endstufe darstellt oder beinhaltet, so dass zusätzlich zu oder anstatt von Funktionssignalen durch den Teilstecker 15a, 15b elektrische Ströme zum oder vom Gegenstecker übertragen werden.

Bevorzugt sind die abgewandt von der Steckkontaktaufnahmekammer 10 aus der Steckerleiste 4 herausragenden Abschnitte der ersten Enden 8 der elektrischen Steckkontakte 6 jeweils in die zugeordnete und mit der Elektronikschaltung bestückte Leiterplatte 18a, 18b eingepresst oder an diese angelötet. Die Leiterplatten 18a, 18b mit den Elektronikschaltungen bzw. die einzige Leiterplatte sind/ist bevorzugt an einer von den Teilkammerkörpern 14a, 14b weg weisenden Fläche der Steckerleiste 4 angeordnet.

Die Steckerleiste 4 einerseits und die Steckkontaktaufnahmekammer 10 mit den beiden Teilkammerkörpern 14a, 14b andererseits stellen getrennte Bauteile dar und sind miteinander hier beispielsweise durch eine Pressverbindung miteinander verbunden, welche hier beispielsweise zusätzlich durch eine Schraubenverbindung 20 gesichert wird. Die Schrauben 22 der Schraubenverbindung 20 sind hier bevorzugt in Schraubdomen 24 in der Steckerleiste 4 und in den Teilkammerkörpern 14a, 14b gehalten. Die Pressverbindung zwischen der Steckerleiste 4 einerseits und den beiden Teilkammerkörpern 14a, 14b andererseits wird beispielsweise dadurch hergestellt, dass, wie in **Fig.3** gezeigt, die beiden Teilkammerkörper 14a, 14b jeweils eine Durchgangsöffnung 36a, 36b auf, an deren innerem Rand Quetschrippen 38 ausgebildet sind, wobei die Steckerleiste 4 zwei in Richtung der Steckkontakte 6 weisende Dome 40a, 40b aufweist, welche in die Durchgangsöffnungen 36a, 36b der Teilkammerkörper 14a, 14b ragen. Die Dome 40a, 40b der Steckerleiste zentrieren dann die Teilkammerkörper 14a, 14b auf ihnen.

Dabei sind die Quetschrippen 38 der Teilkammerkörper 14a, 14b und die in oder von ihnen gehaltenen Dome 40a, 40b der Steckerleiste 4 derart bemessen, dass die Quetschrippen 38 sich beim Einführen der Dome 40a, 40b plastisch verformen und so jeweils ein erster Presssitz zwischen einem Dom 40a, 40b der Steckerleiste 4 und einem Teilkammerkörper 14a, 14b zustande kommen kann. Das elastische Element 26 sorgt dabei auch für einen Ausgleich von Abstands- oder Achsfehlern zwischen den Teilkammerkörpern 14a, 14b. Wenn dann die Schrauben 22 der Schraubverbindung 20 in die zugeordneten Schraubdome 24 eingeschraubt werden, so bewirken die Schrauben 22 eine Aufweitung der Wände der Teilkammerkörper 14a, 14b im Bereich der Durchgangsöffnungen 36a, 36b, so dass dadurch die Pressung des ersten Presssitzes erhöht bzw. der erste Presssitz gesichert wird.

Die beiden Teilkammerkörper 14a, 14b der Steckkontaktaufnahmekammer 10 sind untereinander durch hier beispielsweise ein einziges elastisches Element 26 miteinander verbunden, welches eine Relativbewegung der Teilkammerkörper 14a, 14b wenigstens in einer zu den elektrischen Steckkontakten 6 senkrechten Ebene gestattet.

Die beiden Teilkammerkörper 14a, 14b der Steckkontaktaufnahmekammer 10 sind bevorzugt Spritzgussformlinge aus Kunststoff, in welche beispielsweise jeweils wenigstens ein Abschnitt des elastischen Elements 26 beim Spritzgießen der Teilkammerkörper 14a, 14b wenigstens teilweise in die betreffende Teilkammerkörperwand eingespritzt ist. Dann erfolgt die Fertigung der Steckkontaktaufnahmekammer 10 in einem einzigen Spritzgussfertigungsschritt. Alternativ könnte das elastische Element 26 auch durch jegliche andere Verbindung mit den Teilkammerkörpern 14a, 14b verbunden sein oder mit diesen nur in Kontakt stehen, beispielsweise durch Reibschluss, Formschluss, Stoffschluss (Kleben). Insbesondere kann das elastische Element 26 oder Teile davon form- und/oder reibschlüssig zwischen benachbarten Teilkammerkörpern 14a, 14b geklemmt sein.

Bevorzugt wird das elastische Element 26 durch einen thermoplastischen Elastomer gebildet, welcher hier beispielsweise als Profilstreifen mit T-förmigem Querschnitt geformt ist, wobei Querabschnitte des Profilstreifens mit T-förmigem Querschnitt jeweils teilweise in eine Teilkammerkörperwand eines Teilkammerkörpers 14a, 14b eingespritzt sind und ein mittlerer Abschnitt zwischen den Teilkammerkörpern 14a, 14b angeordnet ist.

Die vormontierte und den Stecker 1 bildende Baueinheit aus Steckerleiste 4, den beiden Teilkammerkörpern 14a, 14b der Steckkontaktaufnahmekammer 10 und dem elastischen Element 26 ist bevorzugt in Öffnungen 28a, 28b des Gehäuses 2 durch einen zweiten Presssitz gehalten, der durch die Schrauben 22 der Schraubverbindung 20 hergestellt, gesichert oder dessen Pressung durch die Schrauben 22 erhöht wird, weil die Schrauben 22 für eine Materialausdehnung der Steckerleiste 4 im Bereich der Öffnungen 28a, 28 sorgen. Das Gehäuse 2 stellt hier beispielsweise ein Gussteil aus Metall dar.

Das elastische Element 26 ist bevorzugt an einer zur Steckerleiste 4 weisenden Fläche der Steckkontaktaufnahmekammer 10 angeordnet und stellt beispielsweise zusätzlich ein Dichtungselement dar, welches hier beispielsweise im montierten Zustand des elektrischen Steckers 1 gegen einen Abschnitt 30 des Gehäuses 2 zwischen den Öffnungen 28a, 28b des Trägers 2 dichtet, wie insbesondere **Fig.1B** zeigt. Dieser Abschnitt 30 des Gehäuses 2 ist im montierten Zustand des elektrischen Steckers 1 dann bevorzugt zwischen der Steckerleiste 4 und der Steckkontaktaufnahmekammer 10 angeordnet. Dadurch trägt das elastische Element 26 zur Abdichtung der mit den Elektronikschaltungen bestückten Leiterplatten 18a, 18b gegenüber der Umgebung bei. Vorzugsweise kann das elastische Element 26 hierzu zusätzliche Vorsprünge aufweisen, welche als Dichtlippen gegenüber dem Gehäuse 2 bzw. gegenüber dessen Abschnitt 30 30 wirken. Weiterhin trägt jeder Teilkammerkörper 14a, 14b bevorzugt zusätzliche Dichtelemente 34, z.B. in Form von Dichtringen zur Abdichtung gegenüber dem Gehäuse 2.

### Bezugszeichenliste

- 1: elektrischer Stecker
- 2: Gehäuse
- 4: Steckerleiste
- 6: elektrische Stteckkontakte
- 8: erstes Ende
- 10: Steckkontaktaufnahmekammer
- 12: freies zweites Ende
- 14a/b: Teilkammerkörper
- 15a/b: Teilstecker
- 16: Zapfen
- 18a/b: Leiterplatten
- 20: Schraubenverbindung
- 22: Schrauben
- 24: Schraubdome
- 26: elastisches Element
- 28a/b: Öffnungen
- 30: Abschnitt
- 32: Steckerachsen
- 34: Dichtelemente
- 36a/b: Durchgangsöffnung
- 38: Quetschrippen
- 40a/b: Dome

## Patentansprüche

1. Elektrischer Stecker (1) einer elektrischen Steckverbindung, bestehend aus dem Stecker (1) und einem Gegenstecker, wobei beim Ineinanderstecken eine elektrische Verbindung zwischen elektrischen Steckkontakten (6) des Steckers (1) und Gegenkontakten des Gegensteckers zustande kommt, wobei der elektrische Stecker (1) wenigstens Folgendes aufweist:
a) wenigstens eine Steckerleiste (4), in welcher mehrere zur elektrischen Verbindung mit Gegenkontakten des Gegensteckers vorgesehene elektrische Steckkontakte (6) mit einem ersten Ende (8) gehalten sind, wobei ein freies zweites Ende (12) der elektrischen Steckkontakte (6) jeweils von der Steckerleiste (4) weg ragt,
b) eine Steckkontaktaufnahmekammer (10), welche wenigstens zwei Teilkammerkörper (14a, 14b) aufweist, wobei in jede der Teilkammerkörper (14a, 14b) das zweite freie Ende (12) wenigstens eines der elektrischen Steckkontakte (6) hineinragt, wobei
c) die Steckkontaktaufnahmekammer (10) zu den freien zweiten Enden (12) der elektrischen Steckkontakte (6) hin offen ist,
**dadurch gekennzeichnet, dass**
d) die Steckerleiste (4) und die Steckkontaktaufnahmekammer (10) getrennte Bauteile darstellen und miteinander verbunden sind, und dass
e) wenigstens zwei Teilkammerkörpern (14a, 14b) der Steckkontaktaufnahmekammer (10) durch wenigstens ein elastisches Element (26) miteinander verbunden sind, welches eine Relativbewegung der Teilkammerkörper (14a, 14b) wenigstens in einer zu den elektrischen Steckkontakten (6) senkrechten Ebene gestattet.

2. Elektrischer Stecker nach Anspruch 1, **dadurch gekennzeichnet, dass** die wenigstens zwei Teilkammerkörper (14a, 14b) der Steckkontaktaufnahmekammer (10) Spritzgussformlinge aus Kunststoff sind, in welche jeweils wenigstens ein Abschnitt des elastischen Elements (26) beim Spritzgießen der Teilkammerkörper (14a, 14b) wenigstens teilweise in Teilkammerkörperwände der Teilkammerkörper (14a, 14b) eingespritzt sind.

3. Elektrischer Stecker nach einem der vorhergehenden Ansprüche, **dadurch gekennzeichnet, dass** das elastische Element (26) durch einen thermoplastischen Elastomer gebildet wird.

4. Elektrischer Stecker nach einem der vorhergehenden Ansprüche, **dadurch gekennzeichnet, dass** das elastische Element (26) zusätzlich ein Dichtungselement darstellt, welches gegen die Steckerleiste (4) und/oder gegen ein Gehäuse (2) für den elektrischen Stecker (1) dichtet.

5. Elektrischer Stecker nach einem der vorhergehenden Ansprüche, **dadurch gekennzeichnet, dass** sich wenigstens ein Teilkammerkörper (14a, 14b) der Steckkontaktaufnahmekammer (10) über das freie zweite Ende (12) des wenigstens einen elektrischen Steckkontakts (6) hinaus erstreckt.

6. Elektrischer Stecker nach einem der vorhergehenden Ansprüche, **dadurch gekennzeichnet, dass** wenigstens ein Teilkammerkörper (14a, 14b) der Steckkontaktaufnahmekammer (10) das freie zweite Ende (12) des wenigstens einen elektrischen Steckkontakts (6) mit radialem Abstand vollständig umschließt.

7. Elektrischer Stecker nach einem der vorhergehenden Ansprüche, **dadurch gekennzeichnet, dass** wenigstens ein Teilkammerkörper (14a, 14b) der Steckkontaktaufnahmekammer (10) wenigstens ein Formschlusselement (16) zum formschlüssigen Verbinden mit einem Gegenformschlusselement des Gegensteckers aufweist.

8. Elektrischer Stecker nach einem der vorhergehenden Ansprüche, **dadurch gekennzeichnet, dass** die Steckerleiste (4) einerseits und die wenigstens zwei Teilkammerkörper (14a, 14b) der Steckkontaktaufnahmekammer (10) andererseits miteinander lösbar verbunden sind.

9. Elektrischer Stecker nach Anspruch 8, **dadurch gekennzeichnet, dass** die wenigstens zwei Teilkammerkörper (14a, 14b) der Steckkontaktaufnahmekammer (10) einerseits und die Steckerleiste (4) andererseits miteinander durch einen ersten Presssitz verbunden sind.

10. Elektrischer Stecker nach Anspruch 9, **dadurch gekennzeichnet, dass** die wenigstens zwei Teilkammerkörper (14a, 14b) jeweils eine Durchgangsöffnung (36a, 36b) aufweisen und die Steckerleiste (4) wenigstens zwei Dome (40a, 40b) aufweist, wobei jeweils ein Dom der Dome (40a, 40b) in jeweils einer Durchgangsöffnung (36a, 36b) eines Teilkammerkörpers (14a, 14b) durch den ersten Presssitz gehalten ist.

11. Elektrischer Stecker nach einem der vorhergehenden Ansprüche, **dadurch gekennzeichnet, dass** die Steckerleiste (4) und die wenigstens zwei Teilkammerkörper (14a, 14b) der Steckkontaktaufnahmekammer (10) eine Baueinheit bilden, welche an einem Gehäuse (2) für den Stecker (1) lösbar befestigt ist.

12. Elektrischer Stecker nach Anspruch 11, **dadurch gekennzeichnet, dass** die lösbare Befestigung der Baueinheit an dem Gehäuse (2) für den Stecker (1) durch einen zweiten Presssitz der Baueinheit in wenigstens einer Öffnung (28a, 28b) des Gehäuses (2) für den Stecker (1) realisiert ist.

13. Elektrischer Stecker nach Anspruch 10 oder 12, **dadurch gekennzeichnet, dass** im Bereich des ersten Presssitzes und/oder des zweiten Presssitzes eingeschraubte Schrauben (22) einer Schraubenverbindung (20) zwischen der Steckerleiste (4) einerseits und den wenigstens zwei Teilkammerkörpern (14a, 14b) der Steckkontaktaufnahmekammer (10) andererseits eine den ersten Presssitz und/oder den zweiten Presssitz herstellende, sichernde oder dessen Pressung erhöhende Materialausdehnung bewirken.

14. Elektrischer Stecker nach einem der vorhergehenden Ansprüche, **dadurch gekennzeichnet, dass** die Steckerleiste (4) wenigstens eine mit einer Elektronikschaltung bestückte Leiterplatte (18a, 18b) trägt, an welcher das erste Ende (8) wenigstens eines elektrischen Steckkontakts (6) angeschlossen ist.

15. Elektrischer Stecker nach Anspruch 14, **dadurch gekennzeichnet, dass** für die wenigstens zwei Teilkammerkörper (14a, 14b) eine einzige mit einer Elektronikschaltung bestückte Leiterplatte oder je Teilkammerkörper (14a, 14b) eine eigene mit einer Elektronikschaltung bestückte Leiterplatte (18a, 18b) vorgesehen ist.

16. Elektrischer Stecker nach Anspruch 15, **dadurch gekennzeichnet, dass** ein Teilstecker (15a, 15b) des elektrischen Steckers jeweils einen Teilkammerkörper (14a, 14b), wenigstens einen elektrischen Steckkontakt (6) sowie eine eigene, mit einer Elektronikschaltung bestückte Leiterplatte (18a, 18b) aufweist.

17. Elektrischer Stecker nach einem der Ansprüche 14 bis 16, **dadurch gekennzeichnet, dass** das erste Ende (8) wenigstens eines elektrischen Steckkontakts (6) in die wenigstens eine, mit der Elektronikschaltung bestückte Leiterplatte (18a, 18b) eingepresst oder an diese gelötet ist.

18. Elektrische Steckverbindung aus einem Stecker (1) und einem Gegenstecker, wobei beim Ineinanderstecken eine elektrische Verbindung zwischen elektrischen Steckkontakten (6) des Steckers (1) und Gegenkontakten des Gegensteckers zustande kommt, beinhaltend wenigstens einen elektrischen Stecker (1) nach einem der vorhergehenden Ansprüche.

19. Elektrische oder Elektro-pneumatische Bremseinrichtung eines Fahrzeugs beinhaltend wenigstens eine elektrische Steckverbindung nach Anspruch 18.

## Claims

1. An electric plug (1) of an electric plug connection comprising the plug (1) and a mating plug, an electrical connection being made between electric plug contacts (6) of the plug (1) and mating contacts of the mating plug when the plugs are inserted one into the other, the electric plug (1) comprising at least the following:
a) at least one plug strip (4) in which are held the first ends (8) of a plurality of electric plug contacts (6) provided to make an electrical connection to mating contacts of the mating plug, each of the free second ends (12) of the electric plug contacts (6) protruding out of the plug strip (4),
b) a plug contact receiving chamber (10) that has at least two sub-chamber bodies (14a, 14b), the second free end (12) of at least one of the electric plug contacts (6) projecting into each of the sub-chamber bodies (14a, 14b),
c) the plug contact receiving chamber (10) being open in the direction of the free second ends (12) of the electric plug contacts (6),
**characterised in that**
d) the plug strip (4) and the plug contact receiving chamber (10) constitute separate components and are connected to one another, and **in that**
e) at least two sub-chamber bodies (14a, 14b) of the plug contact receiving chamber (10) are connected to one another by at least one elastic element (26) that permits a relative movement of the sub-chamber bodies (14a, 14b) at least in a plane perpendicular to the electric plug contacts (6).

2. An electric plug according to claim 1, **characterised in that** the at least two sub-chamber bodies (14a, 14b) of the plug contact receiving chamber (10) are plastic injection moulded parts into sub-chamber body walls of each of which at least one section of the elastic element (26) is at least partially injected during the injection moulding of the sub-chamber bodies (14a, 14b).

3. An electric plug according to any one of the preceding claims, **characterised in that** the elastic element (26) is made of a thermoplastic elastomer.

4. An electric plug according to any one of the preceding claims, **characterised in that** the elastic element (26) also constitutes a sealing element that provides a seal against the plug strip (4) and/or against a housing (2) for the electric plug (1).

5. An electric plug according to any one of the preceding claims, **characterised in that** at least one sub-chamber body (14a, 14b) of the plug contact receiving chamber (10) extends beyond the free second end (12) of the at least one electric plug contact (6).

6. An electric plug according to any one of the preceding claims, **characterised in that** at least one sub-chamber body (14a, 14b) of the plug contact receiving chamber (10) completely encloses the free second end (12) of the at least one electric plug contact (6) at a radial distance.

7. An electric plug according to any one of the preceding claims, **characterised in that** at least one sub-chamber body (14a, 14b) of the plug contact receiving chamber (10) has at least one form-fitting element (16) to make a form-fitting connection to a mating form-fitting element of the mating plug.

8. An electric plug according to any one of the preceding claims, **characterised in that** the plug strip (4) on one hand and the at least two sub-chamber bodies (14a, 14b) of the plug contact receiving chamber (10) on the other are detachably connected to one another.

9. An electric plug according to claim 8, **characterised in that** the at least two sub-chamber bodies (14a, 14b) of the plug contact receiving chamber (10) on one hand and the plug strip (4) on the other are connected to one another in a first press fit.

10. An electric plug according to claim 9, **characterised in that** the at least two sub-chamber bodies (14a, 14b) each have a through opening (36a, 36b) and the plug strip (4) has at least two bosses (40a, 40b), each of the two bosses (40a, 40b) being held in the through opening (36a, 36b) in one of the sub-chamber bodies (14a, 14b) in the first press fit.

11. An electric plug according to any one of the preceding claims, **characterised in that** the plug strip (4) and the at least two sub-chamber bodies (14a, 14b) of the plug contact receiving chamber (10) form a unit that is detachably fastened to a housing (2) for the plug (1).

12. An electric plug according to claim 11, **characterised in that** the detachable fastening of the unit to the housing (2) for the plug (1) takes the form of second press fit between the unit and at least one opening (28a, 28b) in the housing (2) for the plug (1).

13. An electric plug according to claim 10 or 12, **characterised in that** screws (22) that are screwed in in the region of the first press fit and/or the second press fit form a screw connection (20) between the plug strip (4) on one hand and the at least two sub-chamber bodies (14a, 14b) of the plug contact receiving chamber (10) on the other cause an expansion in material that produces and secures and/or increases the pressure of the first press fit and/or the second press fit.

14. An electric plug according to any one of the preceding claims, **characterised in that** the plug strip (4) carries at least one printed circuit board (18a, 18b) that is populated with an electronic circuit and to which the first end (8) of at least one electric plug contact (6) is connected.

15. An electric plug according to claim 14, **characterised in that** either a single printed circuit board populated with an electronic circuit is provided for the at least two sub-chamber bodies (14a, 14b) or each sub-chamber body (14a, 14b) has a dedicated printed circuit board (18a, 18b) populated with an electronic circuit.

16. An electric plug according to claim 15, **characterised in that** each plug element (15a, 15b) of the electric plug has a sub-chamber body (14a, 14b), at least one electric plug contact (6) and a dedicated printed circuit board (18a, 18b) populated with an electronic circuit.

17. An electric plug according to any one of claims 14 to 16, **characterised in that** the first end (8) of at least one electric plug contact (6) is pressed into or soldered to the at least one printed circuit board (18a, 18b) populated with an electronic circuit.

18. An electric plug connection comprising a plug (1) and a mating plug, an electrical connection being made between electric plug contacts (6) of the plug (1) and mating contacts of the mating plug when the plugs are inserted one into the other, comprising at least one electric plug (1) according to any one of the preceding claims.

19. An electric or electropneumatic brake device of a vehicle comprising at least one electric plug connection according to claim 18.

## Revendications

1. Connecteur (1) électrique d'une liaison électrique à enfichage constitué d'un connecteur et d'un connecteur antagoniste, dans lequel à l'enfichage l'un dans l'autre, il se crée une liaison électrique entre des contacts (6) électriques d'enfichage du connecteur (1) et des contacts antagonistes du connecteur antagoniste, le connecteur (1) électrique ayant au moins ce qui suit :
a) au moins une baguette (4) de connecteur, dans laquelle plusieurs contacts (6) électriques à enfichage, prévus pour la liaison électrique à des contacts antagonistes du connecteur antagoniste, sont maintenus par une première extrémité (8), une deuxième extrémité (12) libre des contacts (6) électriques à enfichage s'éloignant de la baguette (4) de connecteur,
b) une chambre (10) de réception de contact à enfichage, qui a au moins deux corps (14a, 14b) de chambre partiels, dans lequel dans chacun des corps (14a, 14b) de chambre partiels pénètre la deuxième extrémité (12) libre d'au moins l'un des contacts (6) électriques à enfichage, dans lequel
c) la chambre (10) de réception de contact à enfichage est ouverte vers les deuxièmes extrémités (12) libres des contacts (6) électriques à enfichage,
**caractérisé en ce que**
d) la baguette (4) de connecteur et la chambre (10) de réception de contact à enfichage représentent des pièces distinctes et sont reliées l'une à l'autre et **en ce que**
e) au moins deux corps (14a, 14b) de chambre partiels de la chambre (10) de réception de contact à enfichage sont reliés entre eux par au moins un élément (26) élastique, qui autorise un déplacement relatif des corps (14a, 14b) de chambre partiels au moins dans un plan perpendiculaire aux contacts (6) électriques à enfichage.

2. Connecteur électrique suivant la revendication 1, **caractérisé en ce que** les au moins deux corps (14a, 14b) de chambre partiels de la chambre (10) de réception de contact à enfichage sont des ébauches en matière plastique moulées par injection, dans lesquelles respectivement au moins une partie de l'élément (26) élastique sont, à l'injection des corps (14a, 14b) de chambre partiels, injectées au moins en partie dans des parois des corps (14a, 14b) de chambre partiels.

3. Connecteur électrique suivant l'une des revendications précédentes, **caractérisé en ce que** l'élément (26) élastique est en élastomère thermoplastique.

4. Connecteur électrique suivant l'une des revendications précédentes, **caractérisé en ce que** l'élément (26) élastique représente en outre un élément d'étanchéité, qui assure l'étanchéité sur la baguette (4) de connecteur et/ou sur un boîtier (2) du connecteur (1) électrique.

5. Connecteur électrique suivant l'une des revendications précédentes, **caractérisé en ce qu'**au moins un corps (14a, 14b) de chambre partiel de la chambre (10) de réception de contact à enfichage s'étend au-delà de la deuxième extrémité (12) libre du au moins un contact (6) électrique à enfichage.

6. Connecteur électrique suivant l'une des revendications précédentes, **caractérisé en ce qu'**au moins un corps (14a, 14b) de chambre partiel de la chambre (10) de réception de contact à enfichage entoure complètement, à distance radiale, la deuxième extrémité (12) libre du au moins un contact (6) électrique à enfichage.

7. Connecteur électrique suivant l'une des revendications précédentes, **caractérisé en ce qu'**au moins un corps (14a, 14b) de chambre partiel de la chambre (10) de réception de contact à enfichage a au moins un élément (16) à complémentarité de forme, pour la liaison, à complémentarité de forme, avec un élément antagoniste à complémentarité de forme du connecteur antagoniste.

8. Connecteur électrique suivant l'une des revendications précédentes, **caractérisé en ce que** la baguette (4) de connecteur d'une part et les au moins deux corps (14a, 14b) de chambre partiels de la chambre (10) de réception de contact à enfichage d'autre part sont reliés entre eux de manière amovible.

9. Connecteur électrique suivant la revendication 8, **caractérisé en ce que** les au moins deux corps (14a, 14b) de chambre partiels de la chambre (10) de réception de contact à enfichage d'une part et la baguette (4) de connecteur d'autre part sont reliés entre eux par un premier ajustement avec serrage.

10. Connecteur électrique suivant la revendication 9, **caractérisé en ce que** les au moins deux corps (14a, 14b) de chambre partiels ont chacun une ouverture (36a, 36b) de passage et la baguette (4) de connecteur a au moins deux dômes (40a, 40b), dans lequel respectivement un dôme parmi les dômes (40a, 40b) est maintenu dans respectivement une ouverture (36a, 36b) de passage de l'un des corps (14a, 14b) de chambre partiels par le premier ajustement avec serrage.

11. Connecteur électrique suivant l'une des revendications précédentes, **caractérisé en ce que** la baguette (4) de connecteur et les au moins deux corps (14a, 14b) de chambre partiels de la chambre (10) de réception de contact à enfichage forment une unité de construction, qui est fixée de manière amovible à un boîtier (2) du connecteur (1).

12. Connecteur électrique suivant la revendication 11, **caractérisé en ce que** la fixation amovible de l'unité de construction au boîtier (2) du connecteur (1) est réalisée par un deuxième ajustement avec serrage de l'unité de construction dans au moins une ouverture (28a, 28b) du boîtier (2) du connecteur (1).

13. Connecteur électrique suivant la revendication 10 ou 12, **caractérisé en ce que** des vis (22) vissées dans la région du premier ajustement avec serrage et/ou du deuxième ajustement avec serrage d'un vissage (20), entre la baguette (4) de connecteur d'une part et les au moins deux corps (14a, 14b) de chambre partiel de la chambre (10) de réception de contact à enfichage d'autre part, donne une dilatation de matière ménageant le premier ajustement avec serrage et/ou le deuxième ajustement avec serrage, le fixant ou augmentant son serrage.

14. Connecteur électrique suivant l'une des revendications précédentes, **caractérisé en ce que** la baguette (4) de connecteur porte au moins une plaquette (18a, 18b) à circuit imprimé, qui est équipée d'un circuit électronique et à laquelle est raccordée la première extrémité (8) d'au moins un contact (6) électrique à enfichage.

15. Connecteur électrique suivant la revendication 14, **caractérisé en ce qu'**il est prévu pour les au moins deux corps (14a, 14b) de chambre partiels une plaquette à circuit imprimé unique, équipée d'un circuit électronique ou pour chaque corps (14a, 14b) de chambre partiel, sa propre plaquette (18a, 18b) à circuit imprimé, équipée d'un circuit électronique.

16. Connecteur électrique suivant la revendication 15, **caractérisé en ce qu'**un connecteur (15a, 15b) partiel du connecteur électrique a respectivement un corps (14a, 14b) de chambre partiel, au moins un contact (6) électrique à enfichage, ainsi que sa propre plaquette (18a, 18b) à circuit imprimé, équipée d'un circuit électronique.

17. Connecteur électrique suivant l'une des revendications 14 à 16, **caractérisé en ce que** la première extrémité (8) d'au moins un contact (6) électrique à enfichage est enfoncée dans la au moins une plaquette (18a, 18b) à circuit imprimé, équipée d'un circuit électronique, ou y est brasée.

18. Liaison électrique à enfichage, composée d'un connecteur (1) et d'un connecteur antagoniste, dans lesquels, à l'enfichage l'un dans l'autre, une liaison électrique entre des contacts (6) électriques d'enfichage du connecteur (1) et des contacts antagonistes du connecteur antagoniste a lieu, comportant au moins un connecteur (1) électrique suivant l'une des revendications précédentes.

19. Dispositif de freinage électrique ou électropneumatique d'un véhicule, comportant au moins une liaison électrique à enfichage suivant la revendication 18.
